# EUROPÄISCHE PATENTSCHRIFT

(11) **EP 3 134 682 B1**
(45) Veröffentlichungstag und Bekanntmachung des Hinweises auf die Patenterteilung: **22.08.2018**
(21) Anmeldenummer: 15788377.8
(22) Anmeldetag: 29.10.2015
(51) Int. Cl.: F23R 3/28, F23R 3/10

(54) **BRENNERANORDNUNG**
BURNER ASSEMBLY
AGENCEMENT DE BRÛLEUR

(30) Priorität: 03.11.2014 DE 102014222402
(43) Veröffentlichungstag der Anmeldung: 01.03.2017
(73) Patentinhaber: Siemens Aktiengesellschaft, 80333 München (DE)
(72) Erfinder: DEISS, Olga, 40627 Düsseldorf (DE); GRIEB, Thomas, 47802 Krefeld (DE); LAPP, Patrick, 10367 Berlin (DE); KLEINFELD, Jens, 45481 Mülheim an der Ruhr (DE); CHLEBOWSKI, Matthias, 45468 Mülheim a. d. Ruhr (DE); SANDER, Fabian, 45473 Mülheim (DE); BECK, Christian, 45131 Essen (DE); BÖTTCHER, Andreas, 40822 Mettmann (DE); FLOHR, Patrick Ronald, 45478 Mülheim a.d. Ruhr (DE); HAUSER, Thomas, 15344 Strausberg (DE); PURSCHKE, Simon, 12165 Berlin (DE); WALZ, Günther, 45475 Mülheim an der Ruhr (DE)
(86) Internationale Anmeldenummer: PCT/EP2015/075053
(87) Internationale Veröffentlichungsnummer: WO 2016/071186

(56) Entgegenhaltungen:
- CH-A2- 707 843
- US-A1- 2010 300 106

## Beschreibung

Die Erfindung betrifft eine Brenneranordnung, insbesondere für eine Gasturbinenanlage.
Im Zuge der Weiterentwicklung von Gasturbinen kommt es zu immer höheren Turbineneintrittstemperaturen, um gesteigerte Leistung und einen höheren Wirkungsgrad zu erreichen. Hierzu müssen u.a. entsprechende Brenner bereitgestellt werden.
Diese Brenner sollen auch im Hinblick auf Fertigung und Service höchsten Anforderungen genügen, weshalb u.a. auch hohe Anforderungen hinsichtlich der Lebensdauer bestehen. Insbesondere Komponenten, welche hohen Temperaturen bzw. Temperaturgradienten ausgesetzt sind, wie beispielsweise die der Brennkammer zugewandte Stirnplatte eines Brenners, erfahren im Betrieb hohe lokale Spannungen, welche u.a. zum Abplatzen keramischer Beschichtungen und somit zu frühem Bauteilversagen führen. Dokument US 2010/300106 A1 beschreibt eine Brenneranordnung gemäß der Präambel des Anspruchs 1.

Aufgabe der Erfindung ist es, die genannte Vorrichtung weiterzuentwickeln, so dass auch bei höheren Anforderungen hinsichtlich Temperatur und Temperaturgradienten eine hohe Bauteillebensdauer gewährleistet ist.
Die Erfindung löst diese Aufgabe, indem sie vorsieht, dass bei einer derartigen Brenneranordnung mit einer Brennkammer, einer Vielzahl von in die Brennkammer mündenden Mischkanälen, in denen während des bestimmungsgemäßen Betriebs eingeleitete Verbrennungsluft und eingeleiteter Brennstoff gemischt werden, wobei die Mischkanäle durch Mischrohre gebildet sind, die sich axial durch einen Ringraum erstrecken, der zwischen einer rohrförmigen Außenwand, einer radial von der Außenwand beabstandet angeordneten rohrförmigen Innenwand, einer stromaufwärts angeordneten ringförmigen Stirnplatte und einer stromabwärts angeordneten ringförmigen Stirnplatte definiert ist, wobei die Stirnplatten mit Durchgangsöffnungen versehen sind, welche die Mischrohre aufnehmen und/oder fortsetzen und sowohl radial innen als auch radial außen einen sich in Richtung des Ringraums erstreckenden umlaufenden Rand aufweisen, in der stromabwärts angeordneten ringförmigen Stirnplatte axiale Bohrungen im Rand vorgesehen sind, die sich im Wesentlichen parallel zu einer Normalen der Stirnplatte vom Ringraum her in die Stirnplatte hinein erstrecken und dass mindestens eine von der axialen Bohrung abzweigende Öffnung zur Abfuhr von Kühlluft vorgesehen ist.

Dadurch lässt sich auf einfache Weise Kühlluft in thermisch belastete Bereiche des Brenners transportieren, um dort die Temperatur im Betrieb zu verringern bzw. für eine homogenere Temperaturverteilung zu sorgen. Diese Maßnahme verringert temperaturinduzierte Spannungen im Material und verlängert die Lebensdauer des Bauteils.

In einer vorteilhaften Ausführungsform mündet die mindestens eine Öffnung in eine Kammer oder eine Kühllufttasche, welche zum Ringraum hin geöffnet ist. Infolge dieser Kammern oder Kühllufttaschen ist die Materialanhäufung im brennkammernahen Bereich verringert. Ferner ergibt sich eine homogenere Temperaturverteilung. Damit können die temperaturinduzierten Spannungen deutlich verringert werden.

Zweckmäßigerweise münden mehrere Bohrungen in die Kammer bzw. Kühllufttasche. Somit lässt sich der Kühleffekt in der Kammer bzw. der Kühllufttasche maximieren.

Typischerweise finden sich die höchsten thermischen Belastungen der Stirnplatte in ihrem radial äußeren und ihrem radial inneren Rand. Es ist daher vorteilhaft, wenn Bohrungen in diesen Bereichen angeordnet sind.

In einer weiteren vorteilhaften Ausführungsform der Erfindung mündet die Öffnung in eine längliche Vertiefung, die sich von der Brennkammer aus stromaufwärts im Rand der Stirnplatte erstreckt. Durch das Einbringen von Entlastungsschlitzen in thermisch beanspruchte Bereiche wird diese Komponente an hochbelasteten Stellen flexibler gemacht und kann so besser auf thermische Ausdehnungen reagieren, ohne dass die Spannungswerte zu groß werden. Es ist daher besonders vorteilhaft, wenn die Vertiefung radial innen im inneren Rand angeordnet ist, weil dort die Spannungswerte des Bauteils am höchsten sind. Das Spülen mit Luft aus den Bohrungen dient der Vermeidung von Totgebieten in der Vertiefung, in denen die heiße Luft stehen bleibt.

Damit die Stirnplatte weiterhin gegen die Brennkammer abdichtet, ist es zweckmäßig, wenn die Länge der Vertiefung kleiner als die Höhe des Randes ist.

Ferner ist es im Hinblick darauf, dass mit diesen Maßnahmen Spannungen im Material verringert werden sollen sinnvoll, wenn der Grund der Vertiefung ein Querschnittsprofil aus der Menge Kreis, Oval, Ellipse aufweist, so dass Quellen für erhöhte Materialspannungen, wie z.B. Kanten, vermieden werden.

Vorteilhafter Weise münden die Öffnungen zweier Bohrungen derart in eine Vertiefung, dass gegenüberliegende Seiten der Vertiefung durch Prallkühlung gekühlt werden können.

Schließlich ist es vorteilhaft, wenn in der Vertiefung weitere Öffnungen in Richtung des Ringraums angeordnet sind. Die weiteren Öffnungen können als Resonatoröffnungen verwendet werden. Durch diese zusätzlichen Resonatoren kann die Anzahl evtl. bereits vorhandener Resonatorbohrungen an der brennerseitigen Stirnplatte verringert werden, wodurch der Abstand zwischen den Resonatorbohrungen vergrößert und somit die Spannungen zwischen den Resonatorbohrungen verringert werden.

Die Fertigung derartiger Stirnplatten ist mit elektrochemischem Abtragen (ECM), Funkenerodieren (EDM) und selektivem Laserschmelzen (SLM) möglich.

Die genannten Ausführungsformen der Erfindung führen sowohl einzeln als auch in Kombination zur Reduzierung von Spannungsspitzen und somit zu einer erhöhten Lebensdauer der Stirnplatte. Durch die Kühlung mit Kühlluft an den Stellen hoher Temperaturbelastung wärmt sich die Stirnplatte bei transienten Vorgängen gleichmäßiger auf und auch im stationären Betrieb erfolgt eine homogenere Temperaturverteilung. Dies führt bei gleichen thermischen Bedingungen zu geringeren Temperaturbelastungen. Somit ermöglichen sie eine signifikante Lebenszeitverlängerung der Stirnplatte bei gleichen thermischen Randbedingungen. Somit vergrößert sich der Regelbereich im Betrieb und es ergeben auch im Hinblick auf Werkstoffe und Beschichtungen kostengünstigere Alternativen.

Die Erfindung wird beispielhaft anhand der Zeichnungen näher erläutert. Es zeigen schematisch und nicht maßstäblich:
Figur 1 eine schematische Schnittansicht einer Brenneranordnung,
Figur 2 eine Stirnplatte mit axialen Bohrungen im Rand,
Figur 3 eine Detailansicht der Stirnplatte,
Figur 4 eine weitere Detailansicht der Stirnplatte,
Figur 5 eine Schnittansicht der Bohrungen in der Stirnplatte,
Figur 6 eine Stirnplatte mit länglichen Vertiefungen,
Figur 7 eine Darstellung der inneren Strukturen einer Stirnplatte,
Figur 8 eine Schnittansicht der länglichen Vertiefung und
Figur 9 eine Ansicht entlang der Achse der Vertiefung.

Die Figuren zeigen eine Brenneranordnung 1 gemäß einer Ausführungsform der vorliegenden Erfindung bzw. Komponenten derselben. Die Brenneranordnung 1 der Figur 1 umfasst eine Brennkammer 2, einen zentral angeordneten Pilotbrenner 23, eine Mischrohranordnung 24 mit einer Vielzahl von Mischrohren 6, welche Mischkanäle 3 bilden, die in die Brennkammer 2 münden, eine Vielzahl von Brennstoffinjektoren 25, die bis zu einer geeigneten Position in die Mischrohre 6 ragen, und eine Montageplatte 26, welche die Mischrohranordnung 24 aufnimmt und dazu dient, die Brenneranordnung 1 an einem nicht näher dargestellten Maschinengehäuse zu befestigen.

Die Mischrohranordnung 24 umfasst eine rohrförmige Außenwand 8, eine radial von der Außenwand 8 beabstandet angeordnete rohrförmige Innenwand 9, eine stromaufwärts angeordnete ringförmige Stirnplatte 10 und eine stromabwärts angeordnete Stirnplatte 11, die einen Ringraum 7 definieren, durch den sich die Mischrohre 6 in axialer Richtung erstrecken. Die Stirnplatte 11 weist einen sowohl radial innen als auch radial außen sich in Richtung des Ringraums 7 erstreckenden umlaufenden Rand 13, 14 auf. Ferner umfasst die Mischrohranordnung 24 eine ringförmige Trennplatte 27.

Die stromaufwärts angeordnete Stirnplatte 10 umfasst eine Vielzahl von Durchgangsöffnungen 12, welche die Mischrohre 6 aufnehmen und/oder fortsetzen. Die Durchgangsöffnungen 12 definieren vorliegend zwei Lochkreise mit voneinander verschiedenen Lochkreisdurchmessern, wobei die Durchgangsöffnungen 12 des ersten Lochkreises und die Durchgangsöffnungen 12 des zweiten Lochkreises in radialer Richtung versetzt zueinander angeordnet sind. Ferner weist die Stirnplatte 10 eine Vielzahl von in der Figur 1 nicht gezeigten Luftkanälen auf, die sich in axialer Richtung erstrecken und über die Ringfläche der Stirnplatte 10 verteilt angeordnet sind.

Die Trennplatte 27 ist analog zur Stirnplatte 10 mit Durchgangsöffnungen 28 versehen, die mit den Durchgangsöffnungen 12 der Stirnplatte 10 in axialer Richtung fluchten. Ferner ist die Trennplatte 27 mit einer Vielzahl von Spülluftkanälen 29 versehen, die verteilt über die Ringfläche der Trennplatte 27 angeordnet sind.

Die stromabwärts angeordnete Stirnplatte 11 umfasst analog zu der Stirnplatte 10 und der Trennplatte 27 Durchgangsöffnungen 12, die axial mit den Durchgangsöffnungen 12 der Stirnplatte 10 und den Durchgangsöffnungen 28 der Trennplatte 27 fluchten. Ferner sind in der Stirnplatte 11 sich axial erstreckende Luftkanäle 30 ausgebildet, die den Ringraum 7 mit der Brennkammer 2 strömungstechnisch verbinden.

Im Betrieb strömen ein Brennstoff 5 und Verbrennungsluft 4 durch die Strahldüsen, d.h. die Mischrohre 6, und gelangen als Brennstoff-Luft-Gemisch in die Brennkammer 2.

Figur 2 zeigt die stromabwärts angeordnete ringförmige Stirnplatte 11 mit Durchgangsöffnungen 12 und axialen Bohrungen 15 im Rand 13, 14 sowohl radial innen als auch radial außen. Die Bohrungen 15 erstrecken sich im Wesentlichen parallel zu einer Normalen der Stirnplatte 11 vom Ringraum 7 her in die Stirnplatte 11 hinein.

In Figur 3 ist zu sehen, dass mindestens eine von der axialen Bohrung 15 abzweigende Öffnung 16 zur Abfuhr von Kühlluft 17 vorgesehen ist.

In Figur 4 ist zu sehen, wie mehrere Bohrungen 15 in die Kammer 18 münden. Figur 5 zeigt dasselbe noch einmal unter einem anderen Winkel und im Schnitt. Die Kammern 18 oder auch Kühllufttaschen können aus einer Kombination aus Bohrungen und Ausfräsungen bestehen oder durch andere Fertigungsverfahren hergestellt werden. Insbesondere die Platzierung an den Stellen hoher Temperatur an der inneren Zylinderfläche und der äußeren Zylinderfläche der Stirnplatte führen zu einer besseren Temperaturverteilung und somit geringeren temperaturinduzierten Spannungen.

Figur 6 zeigt eine Ausführungsform der Erfindung mit länglichen Vertiefungen 19, die sich von der Brennkammer 2 aus stromaufwärts im Rand 13 der Stirnplatte 11 erstrecken. Die Vertiefungen sind radial innen im inneren Rand 13 angeordnet. Ihre Länge ist kleiner als die Höhe des Randes 13.

In Figur 7 sind die Strukturen im Inneren des Rands 13 der Stirnplatte 11 gezeigt. Im Ausführungsbeispiel sind je zwei Bohrungen 15 einer Vertiefung 19 zugeordnet. Die Bohrungen 15 weisen Öffnungen 16 zur Abfuhr von Kühlluft 17 auf. Diese Kühlluft 17 strömt durch Kanäle 31 zur Vertiefung 19. Die Öffnungen 16 bzw. die Kanäle 31 sind so angeordnet, dass gegenüberliegende Seiten 21 der Vertiefung 19 durch Prallkühlung gekühlt werden können. Figur 7 zeigt auch, dass der Grund 20 der Vertiefung 19 ein Querschnittsprofil aus der Menge Kreis, Oval, Ellipse aufweist. Ferner ist in der Figur 7 zu sehen, dass in der Vertiefung 19 weitere Öffnungen 22 in Richtung des Ringraums 7 angeordnet sind.

Figur 8 zeigt eine Ansicht desselben Ausführungsbeispiels mit Schnitt durch eine Vertiefung 19. Darin erkennt man den runden Grund 20 der Vertiefung 19 sowie die Kanäle 31, die von den Öffnungen 16 der Bohrungen 15 kommend in die Vertiefung 19 münden, sowie weiteren Öffnungen 22, welche von den Vertiefungen 19 ausgehend in den Ringraum 7 münden.

Figur 9 zeigt den Blick von der Brennkammerseite auf den Rand 13 in eine Vertiefung entlang ihrer Längsachse. Man erkennt die Auslässe der Kanäle 31.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Brenneranordnung (1) mit einer Brennkammer (2), einer Vielzahl von in die Brennkammer (2) mündenden Mischkanälen (3), in denen während des bestimmungsgemäßen Betriebs eingeleitete Verbrennungsluft (4) und eingeleiteter Brennstoff (5) gemischt werden, wobei die Mischkanäle (3) durch Mischrohre (6) gebildet sind, die sich axial durch einen Ringraum (7) erstrecken, der zwischen einer rohrförmigen Außenwand (8), einer radial von der Außenwand (8) beabstandet angeordneten rohrförmigen Innenwand (9), einer stromaufwärts angeordneten ringförmigen Stirnplatte (10) und einer stromabwärts angeordneten ringförmigen Stirnplatte (11) definiert ist, wobei die Stirnplatten (10, 11) mit Durchgangsöffnungen (12) versehen sind, welche die Mischrohre (6) aufnehmen und/oder fortsetzen und sowohl radial innen als auch radial außen einen sich in Richtung des Ringraums (7) erstreckenden umlaufenden Rand (13, 14) aufweisen, wobei in der stromabwärts angeordneten ringförmigen Stirnplatte (11) axiale Bohrungen (15) im Rand (13, 14) vorgesehen sind, die sich im Wesentlichen parallel zu einer Normalen der Stirnplatte (11) vom Ringraum (7) her in die Stirnplatte (11) hinein erstrecken, **dadurch gekennzeichnet, dass** mindestens eine von der axialen Bohrung (15) abzweigende Öffnung (16) zur Abfuhr von Kühlluft (17) vorgesehen ist.

2. Brenneranordnung (1) nach Anspruch 1, wobei die mindestens eine Öffnung (16) in eine Kammer (18) mündet, welche zum Ringraum (7) hin geöffnet ist.

3. Brenneranordnung (1) nach Anspruch 2, wobei mehrere Bohrungen (15) in die Kammer (18) münden.

4. Brenneranordnung (1) nach einem der vorhergehenden Ansprüche, wobei die Bohrungen (15) sowohl im radial äußeren als auch im radial inneren Rand (14, 13) der Stirnplatte (11) angeordnet sind.

5. Brenneranordnung (1) nach Anspruch 1, wobei die Öffnung (16) in eine längliche Vertiefung (19) mündet, die sich von der Brennkammer (2) aus stromaufwärts im Rand (13) der Stirnplatte (11) erstreckt.

6. Brenneranordnung (1) nach Anspruch 5, wobei die Vertiefung (19) radial innen im inneren Rand (13) angeordnet ist.

7. Brenneranordnung (1) nach einem der Ansprüche 5 oder 6, wobei die Länge der Vertiefung (19) kleiner als die Höhe des Randes (13) ist.

8. Brenneranordnung (1) nach einem der Ansprüche 5 bis 7, wobei der Grund (20) der Vertiefung (19) ein Querschnittsprofil aus der Menge Kreis, Oval, Ellipse aufweist.

9. Brenneranordnung (1) nach einem der Ansprüche 5 bis 8, wobei mindestens eine Öffnung (16) zweier Bohrungen (15) derart in eine Vertiefung (19) mündet, dass gegenüberliegende Seiten (21) der Vertiefung (19) durch Prallkühlung gekühlt werden können.

10. Brenneranordnung (1) nach einem der Ansprüche 5 bis 9, wobei in der Vertiefung (19) weitere Öffnungen (22) in Richtung des Ringraums (7) angeordnet sind.

## Claims

1. Burner assembly (1) with a combustion chamber (2), multiple mixing ducts (3) opening into the combustion chamber (2) and in which during normal operation introduced combustion air (4) and introduced fuel (5) are mixed, wherein the mixing ducts (3) are formed by mixing tubes (6) which extend axially through an annular space (7) which is defined between a tubular external wall (8), a tubular internal wall (9) arranged so that is spaced apart radially from the external wall (8), an annular end plate (10) arranged upstream, and an annular end plate (11) arranged downstream, wherein the end plates (10, 11) are provided with through openings (12) which receive and/or continue the mixing tubes (6) and have, both radially inward and radially outward, a circumferential edge (13, 14) which extends in the direction of the annular space (7), wherein axial bores (15) are provided in the edge (13, 14) of the annular end plate (11) arranged downstream which extend essentially parallel to a perpendicular to the end plate (11), away from the annular space (7) and into the end plate (11), **characterized in that** at least one opening (16) branching off from the axial bore (15) is provided for the removal of cooling air (17).

2. Burner assembly (1) according to Claim 1, wherein the at least one opening (16) opens into a chamber (18) which is open toward the annular space (7).

3. Burner assembly (1) according to Claim 2, wherein multiple bores (15) open into the chamber (18).

4. Burner assembly (1) according to one of the preceding claims, wherein the bores (15) are arranged in both the radially outer and radially inner edge (14, 13) of the end plate (11).

5. Burner assembly (1) according to Claim 1, wherein the opening (16) opens into an elongated depression (19) which extends from the combustion chamber (2) upstream in the edge (13) of the end plate (11).

6. Burner assembly (1) according to Claim 5, wherein the depression (19) is arranged radially inward in the inner edge (13).

7. Burner assembly (1) according to one of Claims 5 or 6, wherein the length of the depression (19) is less than the height of the edge (13).

8. Burner assembly (1) according to one of Claims 5 to 7, wherein the base (20) of the depression (19) has a cross-sectional profile which is a circle, an oval, or an ellipse.

9. Burner assembly (1) according to one of Claims 5 to 8, wherein at least one opening (16) of two bores (15) opens into a depression (19) in such a way that opposite sides (21) of the depression (19) can be cooled by impingement cooling.

10. Burner assembly (1) according to one of Claims 5 to 9, wherein further openings (22) are arranged in the depression (19) in the direction of the annular space (7) .

## Revendications

1. Agencement (1) de brûleur comprenant une chambre de combustion (2), une pluralité de canaux (3) de mélange, qui débouchent dans la chambre de combustion (2) et dans lesquels, pendant le fonctionnement conforme aux prescriptions, de l'air de combustion introduit et du combustible (5) introduit sont mélangés, les canaux (3) de mélange étant formés par des tubes (6) de mélange, qui s'étendent axialement dans un espace (7) annulaire défini entre une paroi (8) extérieure tubulaire, une paroi (9) intérieure tubulaire à distance radialement de la paroi (8) extérieure, une plaque (10) frontale annulaire disposée en amont et une plaque (11) frontale annulaire dispose en aval, les plaques (10, 11) frontales étant pourvues d'ouvertures (12) de passage, qui reçoivent les tubes (6) de mélange et/ou les prolongent et qui ont, tant à l'intérieur radialement qu'à l'extérieur radialement, un bord (13, 14) faisant le tour et s'étendant dans la direction de l'espace (7) annulaire, dans lequel, dans la plaque (11) frontale annulaire disposée en aval, sont prévus, dans le bord (13, 14), des trous (15) axiaux, qui s'étendent sensiblement parallèlement à une normale à la plaque (11) frontale à partir de l'espace (7) annulaire dans la plaque (11) frontale, **caractérisé en ce qu'**il est prévu, pour évacuer de l'air (17) de refroidissement, au moins une ouverture (16) bifurquant du trou (15) axial.

2. Agencement (1) de brûleur suivant la revendication 1, dans lequel la au moins une ouverture (16) débouche dans une chambre (18), qui est ouverte vers l'espace (7) annulaire.

3. Agencement (1) de brûleur suivant la revendication 2, dans lequel plusieurs trous (15) débouchent dans la chambre (18).

4. Agencement (1) de brûleur suivant l'une des revendications précédentes, dans lequel les trous (15) sont ménagés, tant dans le bord (14) extérieur radialement que dans le bord (13) intérieur radialement de la plaque (11) frontale.

5. Agencement (1) de brûleur suivant la revendication 1, dans lequel l'ouverture (16) débouche dans une cavité (19) oblongue, qui s'étend de la chambre de combustion (2) en amont dans le bord (13) de la plaque (11) frontale.

6. Agencement (1) de brûleur suivant la revendication 5, dans lequel la cavité (19) est disposée à l'intérieur radialement dans le bord (13) intérieur.

7. Agencement (1) de brûleur suivant l'une des revendications 5 ou 6, dans lequel la longueur de la cavité (19) est plus petite que la hauteur du bord (13).

8. Agencement (1) de brûleur suivant l'une des revendications 5 à 7, dans lequel le fond (20) de la cavité (19) a un profil de section transversale choisi dans l'ensemble cercle, ovale, ellipse.

9. Agencement (1) de brûleur suivant l'une des revendications 5 à 8, dans lequel au moins une ouverture (16) de deux trous (15) débouche dans une cavité (19), de manière à ce que des côtés (21) opposés de la cavité (19) puissent être refroidis par refroidissement par rebondissement.

10. Agencement (1) de brûleur suivant l'une des revendications 5 9, dans lequel d'autres ouvertures (22), en direction de l'espace (7) annulaire, sont prévues dans la cavité (19).
